# FASCICULE DE BREVET EUROPEEN

(11) **EP 0 227 187 B1**
(45) Date de publication et mention de la délivrance du brevet: **15.11.1989**
(21) Numéro de dépôt: 86202296.9
(22) Date de dépôt: 16.12.1986
(51) Int. Cl.: D06F 37/30

(54) **Machine à laver et à essorer le linge munie d'un moteur asynchrone à deux vitesses, et d'un dispositif permettant une vitesse intermédiaire**
Wasch- und Schleudermaschine mit einem Asynchronmotor, der zwei Drehzahlen hat und einer Vorrichtung, die eine Zwischendrehzahl erlaubt
Washing and spin-drying machine with a two speed asynchronous motor and a device permitting an intermediate speed

(30) Priorité: 20.12.1985 FR 8518920
(43) Date de publication de la demande: 01.07.1987
(73) Titulaire: S.A. PHILIPS INDUSTRIELLE ET COMMERCIALE, 75008 Paris (FR); Philips Electronics N.V., 5621 BA Eindhoven (NL)
(72) Inventeur: Douay, Laurent Société Civile S.P.I.D., F-75007 Paris (FR)
(74) Mandataire: Landousy, Christian

(56) Documents cités:
- FR-A- 1 566 230
- FR-A- 2 044 540
- FR-A- 2 096 148

## Description

L'invention concerne une machine à laver et à essorer le linge comportant un tambour rotatif dans une cuve, un dispositif d'entraînement du tambour constitué d'un moteur asynchrone et de son alimentation, moteur possédant un enroulement pour les phases entrainant le tambour à une vitesse de lavage, un autre enroulement pour les phases entrainant le tambour à une vitesse d'essorage, le tambour pouvant tourner structurellement à une vitesse intermédiaire de répartition du linge à la périphérie du tambour.

Une telle machine à laver est connue entre autres du brevet français n^{o} 2 044 540. Ce brevet traite d'une machine à laver avec des conditions de démarrage en essorage, la cuve étant pleine d'eau. Le moteur démarre pour l'opération essorage très rapidement et atteint une vitesse dite intermédiaire de répartition du linge qui se maintient tant que le moteur n'a pas entrainé la masse totale contenue dans la cuve de la machine, cette masse totale se composant du tambour en acier, de la charge de linge et de l'eau alors contenue dans la cuve. Le couple développé par le moteur se trouve être équilibré par le couple résistant dû à l'inertie de la masse totale en mouvement pendant une durée dépendant de la puissance du moteur. La vidange partielle ou totale de l'eau en diminuant le couple résistant permet d'obtenir un nouveau palier de vitesse ou d'atteindre la vitesse d'essorage.

Un tel système, pour obtenir une vitesse intermédiaire, entraine un certain nombre de contraintes techniques telles que les dimensions de la cuve par rapport aux dimensions du tambour et un contrôle du couple moteur en fonction de la quantité d'eau contenue dans la cuve. La masse importante d'eau à entraîner nécessite aussi un moteur d'une puissance relativement élevée.

Il existe aussi un autre type de machine à laver essorant le linge, la cuve étant vide. Le tambour de ces machines à laver ne tourne pas à une vitesse intermédiaire. Les problèmes de balour sont résolus par une augmentation artificielle et conséquente de la masse en mouvement, et cela par l'apport de masses d'inertie pour équilibrage, masse de fonte montée sur la cuve suspendue.

Actuellement, pour des raisons d'économie, l'industrie s'oriente vers l'allègement de la masse totale en mouvement de la machine à laver comme par exemple, le remplacement de la cuve en acier par une cuve en polypropylène ou encore le remplacement des masses d'inerties en fonte par des masses en béton de densité environ quatre fois plus faible. Ces modifications soulèvent des problèmes particuliers comme le déplacement de la vitesse critique et les risques de balourd important. De plus, les vitesses de rotation du tambour utilisées pour un meilleur essorage sont élevées, ce qui oblige d'une façon impérative, de donner au tambour une vitesse intermédiaire au-dessous de la vitesse critique permettant une meilleure répartition du linge dans le tambour.

Le but de l'invention est de réaliser un essorage à grande vitesse sans les contraintes techniques de l'essorage cuve pleine d'eau, tout en réduisant au maximum la masse totale en mouvement dans la machine.

Le but est atteint avec une machine à laver et à" essorer le linge conforme à l'invention et caractérisée en ce que la vitesse intermédiaire du tambour est obtenue par un moyen d'alimentation temporaire qui fournit du courant à au moins une phase de l'enroulement lavage pendant un temps de l'opération essorage.

Un moteur asynchrone à deux enroulements et deux vitesses est assujetti à moyen qui par recouvrement de l'alimentation des phases essorage et d'une phase lavage crée temporairement deux chanps tournants de vitesse différente dont la résultante des couples à une valeur comprise entre le couple lavage et le couple essorage et par voie de conséquence crée une vitesse intermédiaire. La grandeur de la vitesse intermédiaire est sensiblement dans le rapport des couples et des puissances propres à chaque enroulement. Le moteur entraine donc le tambour à une vitesse comprise entre la vitesse de lavage et la vitesse d'essorage appelée vitesse intermédiaire de satellisation du linge sur la périphérie du tambour.

Dans une forme préférentielle de l'invention, le moyen d'alimentation temporaire du courant et une des phases de lavage montés ensemble en série, forment un circuit monté en parallèle avec les phases d'essorage. Le moyen d'alimentation en courant de la phase lavage peut être de type électromécanique ou tout autre système permettant un passage du courant limité dans le temps, de manière contrôlée ou automatique.

Particulièrement, le moyen d'alimentation temporaire du courant est une résistance à coefficient de température positif (CTP). La résistance CTP par ces caractéristiques permet le passage et la coupure relative du courant sans aucun contrôle ni influence sur son fonctionnement propre.

La description ci-après, en se référant aux dessins annexés, le tout donné à titre d'exemple non limitatif, fera bien comprendre comment l'invention peut être réalisée.
La figure 1 est une vue schématique en coupe d'une machine à laver le linge.
La figure 2 est un schéma du moteur asynchrone et de son moyen d'alimentation temporaire d'une phase de lavage.
La figure 3 est une courbe caractéristique de la variation de la vitesse du tambour en fonction du temps.

La figure 1 représente une machine à laver à chargement par le dessus dont le bloc laveur 1 entouré d'une carrosserie 2 est suspendu à ladite carrosserie. Par bloc laveur, on entend l'ensemble mobile constitué principalement par une cuve 4 devant contenir l'eau de lavage et de rinçage, à l'intérieur de laquelle peut tourner un tambour de lavage 5 d'axe sensiblement horizontal, entraîné, via poulies et courroie, par un moteur asynchrone _6. Pour simplifier, la cuve en plastique est représen-- tée sans trémie de chargement du linge et la carrosserie sans porte d'accès à cette trémie. La cuve 4 est lestée par des masses d'inertie 7 en béton. Le bloc laveur 1 est lié à la carrosserie de façon connue par des ensembles élastiques 8, ici au nombre de quatre.

La figure 2 est le schéma du moteur asynchrone 6 et de son moyen d'alimentation conforme à l'invention. Le moteur asynchrone 6 est formé par exemple d'un enroulement 9 de deux pôles pour entrainer le tambour en vitesse d'essorage et d'un autre enroulement 10 de seize pôles pour entrainer le tambour en vitesse de lavage. Les deux enroulements ont une borne commune d'alimentation 11. Le déphasage de la tension d'alimentation du moteur est réalisé par une capacité 12 de part et d'autre de laquelle sont montés des inverseurs 14 et 15. L'ensemble capacité et inverseurs forment une branche 13 commune, par effet de bascule, au circuit alimentant une phase de l'enroulement utilisé pour la rotation en vitesse de lavage et au circuit alimentant une phase de l'enroulement utilisé pour la rotation en vitesse d'essorage. Les inverseurs 16 et 17 servent en amont à l'alimentation en tension de chacun desdits circuits.

Conformément à l'invention, il est inséré une résistance 18 à coefficient de température positif (CTP) connectée d'une part, entre la capacité 12 et le commutateur 15 et d'autre part, sur au moins une borne 19 d'une des deux phases de l'enroulement lavage.

En opération essorage, au début de la commutation, l'enroulement 9 est alimenté en courant via les commutateurs 16, 15, 14. La résistance CTP qui a alors une très faible résistance permet l'alimentation d'une phase de l'enroulement 10. Le moteur asynchrone se comporte comme s'il avait, pour sa rotation, deux champs tournants superposés de vitesses différentes ce qui donne au tambour une vitesse comprise entre les vitesses d'essorage et de lavage pendant le temps de transition de la résistan-ce (CTP).

L'échauffement de la résistance entraine une augmentation de la valeur intrinsèque de celle-ci de telle sorte que la phase placée en série avec ladite résistance n'est plus alimentée en courant, le moteur entraine alors le tambour à la vitesse d'essorage.

La figure 3 donne une image de la variation de la vitesse du tambour en tour par minute en fonction du temps en seconde. Un palier 20 représente la vitesse du tambour pendant l'opération de lavage, au passage à l'opération essorage. Au temps t, légèrement supérieur à 0, le tambour prend rapidement la vitesse intermédiaire de satellisation du linge, au-dessous de la zone des vitesses critiques matérialisées sur la schéma deux bandes de vitesses 21 et 22. Pendant la période de conduction de la résistance CTP le moteur garde sensiblement la vitesse intermédiaire représentée sur le schéma par un palier 30. Lorsque la résistance CTP coupe la tension sur la phase placée en série avec elle le moteur entraine le tambour à la vitesse d'essorage représentée par un palier 40.

## Revendications

1. Machine à laver et à essorer le linge comportant un tambour rotatif dans une cuve, un dispositif d'entraînement du tambour constitué d'un moteur asynchrone et de son alimentation, moteur possédant un enroulement pour les phases entrainant le tambour à une vitesse de lavage, un autre enroulement pour les phases entrainant le tambour à une vitesse d'essorage, le tambour pouvant tourner structurellement à une vitesse intermédiaire de répartition du linge à la périphérie du tambour, caractérisée en ce que la vitesse intermédiaire du tambour. est obtenue par un moyen d'alimentation temporaire qui fournit du courant à au moins une phase de l'enroulement lavage pendant un temps de l'opération essorage.

2. Machine à laver et à essorer le linge selon la revendication 1, caractérisée en ce que le moyen d'alimentation temporaire du courant et une phase de lavage montés ensemble en sérié, forment un circuit monté en parallèle avec les phases d'essorage.

3. Machine à laver et à essorer le linge selon l'une des revendications 1 ou 2, caractérisée en ce que le moyen d'alimentation temporaire du courant est une résistance à coefficient de température positif (CTP).

## Patentansprüche

1. Wasch- und Schleudermaschine für Wäsche mit einer in einem Bottich drehbaren Trommel, einer Trommelantriebsvorrichtung, die aus einem Asynchronmotor und aus einer Speiseanordnung für denselben besteht, wobei der Motor eine Wicklung aufweist für die Phasen, welche die Trommel auf einer Waschgeschwindigkeit halten, eine weitere Wicklung für die Phasen, welche die Trommel auf einer Schleudergeschwindigkeit hatten, wobei die Trommel strukturell auf einer Zwischengeschwindigkeit drehen kann, zum Neuverteilen der Wäsche am Umfang der Trommel, dadurch gekennzeichnet, dass die Zwischengeschwindigkeit der Trommel mittels einer vorübergehenden Speisung erhalten wird, die während einer Zeit des Schleudervorgangs an mindestens einer Phase der Waschwicklung Strom liefert.

2. Wasch- und Schleudermaschine nach Anspruch 1, dadurch gekennzeichnet, dass das Mittel zur vorübergehenden Stromlieferung und eine Waschphase zusammen in Reihe geschaltet sind, wobei ein Schaltungskreis gebildet wird, der den Schleuderphasen parallelgeschaltet ist.

3. Wasch- und Schleudermaschine nach einem der Ansprüche 1 oder 2, dadurch gekennzeichnet, dass das Mittel zur vorübergehenden Stromlieferung ein Widerstand mit einem positiven Temperaturkoeffizienten (PTC) ist.

## Claims

1. Machine for washing and spin-drying laundry, comprising a drum rotating in a vessel, a device for driving the drum consisting of an asynchronous motor and of its power supply, the motor possessing a winding for the phases driving the drum at a washing speed, another winding for the phases driving the drum at a spin-drying speed, it being possible for the drum to rotate structurally at an intermediate speed for distributing the laundry at the periphery of the drum, characterized in that the intermediate speed of the drum is obtained by a temporary supply means which supplies current to at least one phase of the washing winding during a period of the spin-drying operation.

2. Machine for washing and spin-drying laundry according to Claim 1, characterized in that the means for temporarily supplying current and a washing phase mounted together in series form a circuit mounted in parallel with the spin-drying phases.

3. Machine for washing and spin-drying laundry according to one of Claims 1 or 2, characterized in that the means for temporarily supplying current is a positive temperature coefficient (PTC) resistor.
